# EUROPÄISCHE PATENTSCHRIFT

(11) **EP 1 934 401 B1**
(45) Veröffentlichungstag und Bekanntmachung des Hinweises auf die Patenterteilung: **04.02.2009**
(21) Anmeldenummer: 06806083.9
(22) Anmeldetag: 06.10.2006
(51) Int. Cl.: E01D 19/06

(54) **VERFAHREN ZUR SANIERUNG EINES BEFAHRBAREN BAUWERKS**
METHOD FOR THE REPARATION OF AN EDIFICE OPEN TO TRAFFIC
PROCEDE POUR RENOVER UN EDIFICE CARROSSABLE

(30) Priorität: 12.10.2005 EP 05022200
(43) Veröffentlichungstag der Anmeldung: 25.06.2008
(73) Patentinhaber: Mageba S.A., 8180 Bülach (CH)
(72) Erfinder: MOOR, Gianni, CH-8003 Zürich (CH); URICH, Bernd, CH-8193 Eglisau (CH); SCHIEBELBEIN, Eduard, 8052 Zürich (CH); LAICH, Ernst-Peter, CH-8200 Schaffhausen (CH)
(74) Vertreter: Grättinger & Partner (GbR)
(86) Internationale Anmeldenummer: PCT/EP2006/009675
(87) Internationale Veröffentlichungsnummer: WO 2007/042213

(56) Entgegenhaltungen:
- EP-A- 1 288 394
- EP-A- 1 469 128
- DE-A1- 10 108 907
- US-A- 4 021 638

## Beschreibung

Die vorliegende Erfindung betrifft ein Verfahren zur Sanierung eines befahrbaren Bauwerks im Bereich einer zwischen einem Widerlager und einem Überbau bestehenden Dehnfuge. Ein solches Verfahren kann DE 10108907 A1 entnommen werden.

Brücken und vergleichbare befahrbare Bauwerke weisen namentlich zur Kompensation von Wärmedehnungen des Überbaus Dehnfugen auf, denen Überbrückungsvorrichtungen zugeordnet sind, auf denen der Verkehr bei unterschiedlichen Breiten der Dehnfuge rollen kann. Solche Überbrückungsvorrichtungen, die in unterschiedlichsten Ausführungen bekannt sind, sind grundsätzlich für eine hohe Lebensdauer ausgelegt. Dennoch sind zunehmend Sanierungen der Brücken und sonstigen befahrbaren Bauwerke unter Erneuerung der Überbrückungsvorrichtungen erforderlich, häufig nicht zuletzt aufgrund einer massiven Zunahme der Verkehrsdichte und/oder Fahrzeuggewichte weit über die ursprünglichen Auslegungswerte hinaus.

Derartige, mit einer Erneuerung der Überbrückungsvorrichtung verbundene Sanierungsarbeiten erfordern entweder eine Sperrung der entsprechenden Brücken, zumindest im Umfang einer der Fahrbahnen; dies resultiert in einer jeweils längerfristigen Beeinträchtigung und Belästigung des Verkehrs, sei es durch eine Verringerung der insgesamt an der betreffenden Brücke zur Verfügung stehenden Fahrspuren, sei es durch Verlagerung des Verkehrs auf Ausweichstrecken, die ihrerseits dann häufig überlastet sind und/oder zur Aufnahme des entsprechenden Verkehrs erst aufwendig vorbereitet werden müssen (z.B. durch Vergrößerung der Durchfahrtshöhen und dergl.). Oder aber, es wird im Bereich der Dehnfuge eine Behelfskonstruktion ("Fly-Over") mit einer ersten, dem Widerlager zugeordneten und einer zweiten, dem Überbau zugeordneten Rampe errichtet, wobei der Verkehr während der Sanierungsarbeiten an der darunter liegenden Überbrückungsvorrichtung über die Behelfskonstruktion geleitet wird. Solche Behelfskonstruktionen finden insbesondere dann Anwendung, wenn vernünftige Ausweichrouten nicht zur Verfügung stehen. Die Rampen benötigen aber, damit ein für die Durchführung der Sanierungsarbeiten ausreichender Freiraum unter der Behelfskonstruktion verbleibt und ein zulässiges Gefälle nicht überschritten wird, eine erhebliche Länge, was mit einem entsprechend hohen baulichen Aufwand für das Errichten sowie das spätere Entfernen der Behelfskonstruktion verbunden ist. Außerdem ist auch der über die Behelfskonstruktion geleitete Verkehr wegen der notwendigen Beschränkung der für das Überfahren der Behelfskonstruktion zulässigen Höchstgeschwindigkeit im erheblichen Umfang beeinträchtigt.

Die vorliegende Erfindung ist demgemäß darauf gerichtet, ein Verfahren zur Sanierung eines befahrbaren Bauwerks im Bereich einer zwischen einem Widerlager und einem Überbau bestehenden Dehnfuge anzugeben, das sich durch einen besonders geringen Gesamtaufwand auszeichnet und bei dem der Verkehr während der Sanierungsarbeiten nur in einem minimalen Umfang beeinträchtigt ist.

Gemäß der vorliegenden Erfindung umfaßt das Verfahren zur Sanierung eines befahrbaren Bauwerks im Bereich einer zwischen einem Widerlager und einem Überbau bestehenden Dehnfuge die folgenden Schritte:
- Entfernen von bestehender Fahrbahnkonstruktion in den widerlagerseitig und überbauseitig an die zu ersetzende Überbrückungsvorrichtung angrenzenden Bereichen unter Ausbildung von tiefer als die Fahrbahnoberfläche liegenden Aussparungen in Widerlager und Überbau, wobei zumindest eine erste der Aussparungen eine im wesentlichen parallel zu der zugeordneten Fahrbahnoberfläche verlaufende Oberfläche aufweist.;
- Demontage zumindest der die befahrbare Oberfläche bildenden Komponenten der zu ersetzenden Überbrükkungsvorrichtung;
- beschädigungsfrei lösbare Montage eines Überbrükkungsprovisoriums, welches eine Überbrückungsplatte und eine mit dieser im Bereich einer Fingeranordnung kämmende Gegenplatte umfaßt und dessen Oberfläche im wesentlichen spalt-, sprung- und winkelfrei an die Fahrbahnoberflächen von Widerlager und Überbau benachbart zu der jeweiligen Aussparung anschließt, wobei sich die Überbrükkungsplatte im Bereich der Fingeranordnung auf dem Boden der ersten Aussparung abstützt;
- bedarfsweises wiederholtes Entfernen der Überbrükkungsplatte für die abschnittsweise Durchführung der vollständigen Demontage der zu ersetzenden Überbrückungsvorrichtung auf einem Niveau unterhalb der Fahrbahnoberfläche sowie ggfs. von Vorbereitungsarbeiten für die Montage einer neuen permanenten Überbrückungsvorrichtung und jeweils anschließendes Wiedermontieren der Überbrückungsplatte;
- Entfernen des Überbrückungsprovisoriums und Montage einer neuen permanenten Überbrückungsvorrichtung.

Einer der wesentlichen technischen Aspekte der vorliegenden Erfindung besteht demgemäß in der Ausbildung von Aussparungen in den beiden an die zu ersetzende Überbrückungsvorrichtung angrenzenden Bereichen der Fahrbahnkonstruktion. In einer dieser Aussparungen ist die Fingeranordnung aufgenommen, in deren Bereich die Überbrückungsplatte und die Gegenplatte des Überbrückungsprovisoriums miteinander kämmen. Das Überbrückungsprovisorium stützt sich im Bereich der Fingeranordnung in der entsprechenden Aussparung ab. Dies ermöglicht den erfindungsgemäßen Einsatz eines gemäß dem Fortgang der Sanierungsarbeiten bedarfsweise wiederholt zu öffnenden und zu schließenden Überbrückungsprovisoriums trotz der vollständigen Entfernung sämtlicher Komponenten der zu ersetzenden Überbrückungsvorrichtung im Laufe der Sanierungsarbeiten. Insoweit gehen die Einsatzmöglichkeiten der vorliegenden Erfindung bedeutend hinaus über die denkbare Verwendung eines ebenerdigen Überbrückungsprovisoriums während der Instandsetzung einer Überbrückungsvorrichtung durch Austausch der die befahrbare Oberfläche bildenden Komponenten (z.B. Lamellen) unter Erhaltung der tragenden Struktur (z.B. Traversen) der Überbrückungsvorrichtung, bei der sich ein Überbrückungsprovisorium insbesondere im Bereich einer Fingeranordnung auf der auch während der Instandsetzungsarbeiten zur Verfügung stehenden Tragstruktur der Überbrückungsvorrichtung abstützen könnte.

Die vorliegende Erfindung baut maßgeblich auf der Erkenntnis auf, daß sich die Möglichkeit einer individuellen und flexiblen Durchführung der Sanierungsarbeiten innerhalb bestimmter Zeitfenster durch entsprechende Einrichtung der Baustelle und deren Anpassung an die jeweiligen Verkehrsverhältnisse sowohl günstig auf den Gesamtaufwand für die Durchführung der Sanierungsarbeiten auswirkt als auch zu einer Minimierung der insgesamt während der Durchführung der Sanierungsarbeiten auftretenden Beeinträchtigung des Verkehrs beitragen kann. In Anwendung der vorliegenden Erfindung läßt sich die Sperrung der Brücke bzw. der betreffenden Fahrbahn oder Fahrbahnspur für die Durchführung der Sanierungsarbeiten nämlich insbesondere auf verkehrsarme Zeiten beschränken, beispielsweise auf die Nachtstunden oder das Wochenende, während in der übrigen, verkehrsreichen Zeit der Verkehr (auch) über das Überbrückungsprovisorium geleitet wird; außerhalb der individuell in verkehrsarme Zeiten verlegten Sperrungen können somit trotz der Durchführung der Sanierungsarbeiten durchgehend sämtliche Fahrspuren für den Verkehr zur Verfügung stehen. Stehen pro Fahrbahn mehrere Fahrbahnspuren zur Verfügung, können in Anwendung der vorliegenden Erfindung die Sanierungsarbeiten mit besonders geringem Aufwand für die einzelnen Fahrbahnspuren nacheinander durchgeführt werden. Beschränken sich in diesem Sinne die Sanierungsarbeiten jeweils auf lediglich eine der Fahrbahnspuren, so stehen in der verkehrsarmen Zeit trotz Baustellenbetrieb immer noch diejenigen Fahrbahnspuren zur Verfügung, die zu diesem Zeitpunkt nicht saniert werden; und in der verkehrsreichen Zeit kommt die über das Überbrückungsprovisorium geleitete Fahrbahnspur hinzu. Da die Oberfläche der Überbrückungsprovisoriums bündig, im wesentlichen ohne Spalt, Stufe und/oder Winkelversatz an die angrenzende Fahrbahnoberfläche anschließt, bedarf es keiner, jedenfalls keiner nennenswerten Herabsetzung bzw. Beschränkung der Höchstgeschwindigkeit für den über das Überbrückungsprovisorium geleiteten Verkehr, so daß auch insoweit eine Beeinträchtigung entfällt. Der zusätzliche bauliche Aufwand für das Errichten und das spätere Entfernen des Überbrückungsprovisoriums ist denkbar gering. Das gleiche gilt für das intermittierende, bedarfsweise wiederholte vorübergehende Entfernen und Wiedermontieren der Überbrückungsplatte für die abschnittsweise Durchführung der Sanierungsarbeiten bei gesperrter Straße bzw. Fahrbahn. Nur für den während der verkehrsarmen Zeiten auftretenden Minimalverkehr bedarf es in Anwendung der vorliegenden Erfindung somit der Beschränkung auf eine reduzierte Anzahl von Fahrbahnspuren bzw. der Einrichtung von Umgehungs- bzw. Ausweichstrecken, nicht hingegen für den üblichen Durchschnittsverkehr oder gar den in Spitzenlastzeiten auftretenden Verkehr.

Eine erste bevorzugte Weiterbildung des erfindungsgemäßen Verfahrens zeichnet sich dadurch aus, daß zumindest zu der ersten Aussparung zunächst eine tiefer als die Stärke der Fingeranordnung des Überbrückungsprovisoriums ausgeführte Rohaussparung eingebracht wird, wobei anschließend auf die Oberfläche der Rohaussparung eine Schicht Polymerbeton aufgetragen wird, auf dessen Oberfläche die Überbrückungsplatte im Bereich der Fingeranordnung gleitend aufliegt. Besonders günstig ist es dabei, wenn die Tiefe der Rohaussparungen der Stärke der angrenzenden Fahrbahnbeläge (z.B. Asphalt) entspricht. Diese Maßnahmen tragen dazu bei, die Zeit für die Errichtung eines funktionsfähigen Überbrückungsprovisoriums und damit die notwendige Dauer einer ersten Verkehrssperrung zu minimieren. Ferner bedarf es in diesem Falle aufgrund der besonderen Eigenschaften von Polymerbeton nicht einer gesonderten, der gleitenden Abstützung der Überbrückungsplatte dienenden Auflageplatte. Statt Polymerbeton könnte mit vergleichbaren Vorteilen auch ein geeigneter Vergußmörtel oder ein vergleichbares Material verwendet werden.

Gemäß einer anderen bevorzugten Weiterbildung der Erfindung sind die Komponenten des Überbrückungsprovisoriums mit dem Widerlager bzw. dem Überbau verschraubt, zu welchem Zweck mindestens eine der Komponenten des Überbrückungsprovisoriums zweckmäßigerweise Bohrungen für Befestigungsschrauben aufweist. Dies ist besonders vorteilhaft im Hinblick auf die Möglichkeit, die Überbrückungsplatte wiederholt innerhalb kürzester Zeit entfernen und wieder montieren zu können, ohne daß die Zuverlässigkeit der Fixierung der montierten Überbrükkungsplatte darunter leidet. Im Bedarfsfall kann auch eine ergänzende formschlüssige Lagesicherung der Komponenten des Überbrückungsprovisoriums zu dem Widerlager bzw. dem Überbau erfolgen, beispielsweise in Form von ineinandergreifenden Aussparungen und Vorsprüngen an den Komponenten des Überbrückungsprovisoriums einerseits und dem Widerlager bzw. dem Überbau andererseits.

Eine wiederum andere bevorzugte Weiterbildung der Erfindung zeichnet sich dadurch aus, daß das Überbrükkungsprovisorium aus mehreren in Längsrichtung der Dehnfuge nebeneinander angeordneten Abschnittssegmenten besteht. Dies erleichtert die Handhabung der Komponenten des Überbrückungsprovisoriums vor Ort unter Einsatz der an der Baustelle ohnehin zur Verfügung stehenden Hilfsmittel. Ist in dem weiter oben angesprochenen Sinne eine fahrspurweise Etappierung der Sanierungsarbeiten vorgesehen, ist die Breite des Überbrückungsprovisoriums ersichtlich auf die Breite der jeweils zu sanierenden Fahrbahnspur abzustimmen, wobei selbst für Überbrückungsprovisorien, über die nur der Verkehr einer einzigen Fahrbahnspur zu leiten ist, eine vorstehend dargelegte Segmentierung der Überbrückungsplatte von Nutzen ist. Die Bedürfnisse des Kunden betreffend der Etappeneinteilung bzw. der zeitlichen Abfolge der einzelnen Etappen können aufgrund der flexiblen Plattenbreiten fast unbegrenzt berücksichtigt werden.

Besonders bevorzugt ist das Überbrückungsprovisorium asymmetrisch ausgeführt und besteht lediglich aus, ggfs. in Fugenlängsrichtung gestückelt, einer Überbrükkungsplatte und einer Gegenplatte. Die Überbrückungsplatte und die Gegenplatte kämmen dabei im Bereich einer Fingeranordnung miteinander. Dies gestattet einen besonders einfachen konstruktiven Aufbau des Überbrükkungsprovisoriums bei günstigen statischen Verhältnissen, wobei zusätzlich mit dem Freilegen des Einbauraumes der Überbrückungseinrichtung zur Durchführung von Sanierungsarbeiten und dem Wiederverschließen jenes Einbauraumes ein besonders geringer Aufwand verbunden ist. Zu ihrer Aussteifung kann die Überbrückungsplatte insbesondere an ihrer Unterseite Aussteifungsrippen aufweisen; dies gestattet eine besonders leichte Ausführung der Überbrückungsplatte bei einer ausreichenden statischen und dynamischen Belastbarkeit, was der erforderlichen wiederholten Handhabung der Überbrückungsplatte auf der Baustelle entgegenkommt. In Anbetracht dessen, daß die Sanierungsarbeiten innerhalb eines überschaubaren Zeitraumes von maximal einigen Wochen durchgeführt werden, kann die Bewegungskapazität des Überbrückungsprovisoriums deutlich hinter der Bewegungskapazität der - für Ganzjahresbetrieb unter Extrembedingungen auszulegenden - permanenten Überbrückungsvorrichtung zurückbleiben. Auch dies ist ein Aspekt, der die besonderen Vorteile der vergleichsweise einfachen und kostengünstigen Ausführung des im Rahmen der vorliegenden Erfindung einzusetzenden Überbrükkungsprovisoriums unterstreicht.

Gemäß einer wiederum anderen bevorzugten Weiterbildung der Erfindung ist die Überbrückungsplatte mittels einer Abspanneinrichtung gegen Abheben gesichert. Besonders bevorzugt greift dabei die Abspanneinrichtung in der Dehnfuge an dem Widerlager und/oder dem Überbau an. Eine solche Lagesicherung der Überbrückungsplatte mittels einer Abspanneinrichtung gestattet in dem Umfang, wie die statischen Verhältnisse dies zulassen, die Verwendung einer relativ leichten Überbrückungsplatte. Auch dies kommt dem Grundprinzip der vorliegenden Erfindung, das auf der bedarfsabhängigen wiederholten Demontage und Wiedermontage der Überbrückungsplatte unter Verwendung von üblichen Baustellengeräten aufbaut, entgegen.

Eine weitere bevorzugte Weiterbildung der Erfindung zeichnet sich dadurch aus, daß als neue Überbrückungsvorrichtung ein schnell versetzbarer Fahrbahnübergang montiert wird, beispielsweise in Form eines Robo Flex "RE-LS" Fahrbahnübergangs oder einer Gleitfingerfuge "Tensa Flex", beide angeboten von der Anmelderin. Die schnelle Versetzbarkeit beruht dabei maßgeblich darauf, daß die jeweilige permanente Überbrückungsvorrichtung mit dem Unterbau verschraubt oder mit schnell aushärtendem Polymerbeton Robo Flex vergossen wird. Die Vorbereitungen für die Montage solcher Typen von Überbrükkungsvorrichtungen können jeweils nachts so weit vorangetrieben werden, daß ein Versetzen im Extremfall komplett in der Nacht oder ggfs. während einer kurzen zusätzlichen Sperrdauer erfolgen kann und der Verkehr anschliessend ohne weitere Verzögerung überrollen kann. Besonders bevorzugt werden dabei nach der Montage der permanenten Überbrückungsvorrichtung seitlich an diese anschließende Bereiche des Fahrbahnbelags aus Polymerbeton gegossen, wobei - zur (zusätzlichen) Lagesicherung der Komponenten - insbesondere beim Gießen der Fahrbahnbelagbereiche aus Polymerbeton Halteabschnitte der Komponenten der permanenten Überbrückungsvorrichtung eingegossen werden können. Alle diese Maßnahmen sind bereits unabhängig voneinander, insbesondere aber in Kombination miteinander geeignet, die Montage der permanenten Überbrückungsvorrichtung zu beschleunigen und die Zeit bis zur Befahrbarkeit der permanenten Überbrückungsvorrichtung zu verkürzen, nämlich ggfs. auf wenige Stunden nach dem Versetzen der Überbrükkungsvorrichtung. Dies ist im Lichte des der vorliegenden Erfindung zugrundeliegenden Prinzips, das auf einer intermittierenden, jeweils nur kurzfristigen Sperrung der Brücke aufbaut, ein bedeutender vorteilhafter Gesichtspunkt.

Die vorliegende Erfindung läßt sich ersichtlich im Rahmen der Sanierung unterschiedlichster befahrbarer Bauwerke anwenden. Handelt es sich bei der zu ersetzenden Überbrückungsvorrichtung um einen Lamellen-Fahrbahnübergang, werden im Rahmen von dessen Demontage sowohl widerlagerseitig als auch überbauseitig in die Fahrbahnkonstruktion zweckmäßigerweise jeweils zwei Ausbruchschnitte eingebracht, wobei die beiden äußeren Ausbruchschnitte sich im wesentlichen über die Stärke des Fahrbahnbelags erstrecken, während die beiden inneren Ausbruchschnitte bis unter die Unterkante der Traversenkästen reichen. Eine solche Verfahrensführung beschleunigt die Demontagearbeiten und die Vorbereitung und Durchführung der Montage der neuen Überbrückungsvorrichtung und trägt somit sowohl zu einer möglichst kurzen Gesamtdauer der Sanierungsarbeiten als auch zu einer Minimierung der einzelnen Sperrungszeiten bei.

Im folgenden wird die vorliegende Erfindung anhand eines in der Zeichnung veranschaulichten bevorzugten Ausführungsbeispiels näher erläutert. Dabei zeigt
- Fig. 1: einen Vertikalschnitt durch ein zu sanierendes Brückenbauwerk im Bereich einer der Dehnfugen zwischen Widerlager und Überbau,
- Fig. 2: einen Vertikalschnitt gemäß Fig. 1 nach einer ersten Teildemontage der zu ersetzenden Überbrückungsvorrichtung und Montage eines Überbrückungsprovisoriums,
- Fig. 3: einen Vertikalschnitt gemäß den Figuren 1 und 2 nach einer zweiten Teildemontage der zu ersetzenden Überbrückungsvorrichtung bei montiertem Überbrückungsprovisorium,
- Fig. 4: einen Vertikalschnitt gemäß den Figuren 1 bis 3 nach der Durchführung von Vorbereitungsarbeiten für die Montage einer neuen permanenten Überbrückungsvorrichtung bei montiertem Überbrückungsprovisorium und
- Fig. 5: einen Vertikalschnitt gemäß den Figuren 1 bis 4 nach Abschluß der Montage der neuen permanenten Überbrückungsvorrichtung (dargestellt Gleitfinger Tensa Flex).

Das in der Zeichnung wiedergegebene Brückenbauwerk umfaßt ein Widerlager 1 und einen Überbau 2, zwischen denen sich eine Dehnfuge 3 erstreckt. Das Widerlager 1 umfaßt eine Unterkonstruktion 4 und einen Fahrbahnbelag 5; und der Überbau 2 umfaßt eine Unterkonstruktion 6 und einen Fahrbahnbelag 7. Die Dehnfuge 3 zwischen dem Widerlager 1 und dem Überbau 2 ist zunächst mittels einer erneuerungsbedürftigen Überbrückungsvorrichtung 8 überbrückt. Diese ist als Lamellen-Fahrbahnübergang ausgeführt; sie umfaßt mehrere Traversen 9, die endseitig sowohl widerlagerseitig als auch überbauseitig jeweils in einem Traversenkasten 10 aufgenommen und abgestützt sind. Auf den Traversen stützen sich sechs parallel zur Fuge ausgerichtete Lamellen 11 ab. Da entsprechende Konstruktionen hinlänglich bekannt sind und es im übrigen für die Erläuterung der vorliegenden Erfindung auf konstruktive Details nicht ankommt, wird auf eine weitergehende Erläuterung der zu erneuernden Überbrückungsvorrichtung 8 verzichtet.

Wie dies in Fig. 1 veranschaulicht ist, werden zunächst sowohl widerlagerseitig als auch überbauseitig in die, Fahrbahnkonstruktion jeweils zwei im wesentlichen vertikale, sich in Fugenlängsrichtung erstreckende Ausbruchschnitte eingebracht. Die beiden äußeren Ausbruchschnitte 13 erstrecken sich in der Tiefe im wesentlichen über die Stärke des Fahrbahnbelags 5 bzw. 7. Demgegenüber reichen die beiden inneren, relativ dicht bei den Enden der Traversenkästen 10 verlaufenden Ausbruchschnitte 14 bis unter die Unterkante der Traversenkästen 10. Anschließend wird zwischen den beiden äußeren Ausbruchschnitten 13 der Fahrbahnbelag 5 und 7 entfernt. Weiterhin wird alles abgetragen bzw. entfernt, was die Montage des Überbrückungsprovisoriums (vgl. Fig. 2 bis 4) verhindern würde, nämlich insbesondere die Lamellen 11, die Randprofile 12 sowie die die Traversenkästen 10 überdeckenden Schichten der Unterkonstruktionen 4 und 6 von Widerlager 1 bzw. Überbau 2.

Durch die entsprechenden Ausbrucharbeiten sind zwei Rohaussparungen entstanden; auf die Oberfläche der beiden Rohaussparungen wird anschließend jeweils im Bereich zwischen den beiden Ausbruchschnitten 13 und 14 eine Schicht 15 bzw. 16 aus Polymerbeton aufgetragen. Die Dicke der Polymerbeton-Schichten 15 und 16 wird so gewählt, daß die Höhe der entstehenden verbleibenden Aussparung im wesentlichen der randseitigen Dicke des Überbrückungsprovisoriums entspricht. Aufliegend auf der entsprechenden Polymerbeton-Schicht 15 wird überbauseitig eine Überbrückungsplatte 17 montiert, und zwar mittels Schrauben 18, die in Gewindehülsen 19 eingeschraubt werden, welche in die Unterkonstruktion 6 und die zugeordnete Polymerbeton-Schicht 15 eingelassen wurden. Aufliegend auf der entsprechenden Polymerbeton-Schicht 16 wird widerlagerseitig eine Gegenplatte 20 montiert, und zwar ebenfalls mittels Schrauben, die in Gewindehülsen eingeschraubt werden, welche in die Unterkonstruktion 4 und die zugeordnete Polymerbeton-Schicht 16 eingelassen wurden. (Erkennbar könnte in gleicher Weise die Überbrückungsplatte widerlagerseitig und die Gegenplatte überbauseitig montiert werden.) Die die Dehnfuge überspannende Überbrückungsplatte 17 und die Gegenplatte 20 kämmen miteinander im Bereich einer üblichen Fingeranordnung 21 und bilden gemeinsam das Überbrückungsprovisorium. Dabei stützt sich die Überbrückungsplatte im Bereich der Fingeranordnung 21 gleitend auf der Oberfläche der widerlagerseitigen Polymerbeton-Schicht 16 ab. In diesem Zustand ist das Brückenbauwerk wieder uneingeschränkt befahrbar. In Fig. 2 ist schematisch durch den Pfeil 22 die Sicherung der Überbrückungsplatte 17 gegen Abheben mittels einer Abspanneinrichtung, welche im Bereich der Dehnfuge 3 an der Unterkonstruktion 4 des Widerlagers 1 oder der Unterkonstruktion 6 des Überbaus 2 verankert ist, angedeutet.

Nach und nach werden anschließend die weiteren Demontagearbeiten durchgeführt, und zwar jeweils bei vorübergehend entfernter Überbrückungsplatte 17. So werden insbesondere die Traversen 9 und die Traversenkästen 10 entfernt und die Ankerschlaufen der Randprofile, benachbarte Armierungen sowie das Material der Unterkonstruktionen 4 und 6 bis zu den inneren Ausbruchschnitten 14 ausgebrochen. Der Zustand nach diesen weiteren, sukzessive intermittierend durchgeführten Demontagearbeiten ist in Fig. 3 veranschaulicht.

Nun schließen sich, wiederum sukzessive intermittierend bei jeweils vorübergehend entfernter Überbrückungsplatte 17, die Vorbereitungsarbeiten für die Montage der neuen permanenten Überbrückungsvorrichtung 23 (Fig. 5) an, insbesondere das Einbringen von Konstruktionsarmierungen 24, das Anbringen von Stirnschalungen mit Abschalblechen an den beiden Unterkonstruktionen 4 und 6, das Verfüllen der Ausbruchräume 25 mit Beton 26 und das Setzen von Gewindehülsen 27. Wiederum kann zwischen den einzelnen Arbeiten das Brückenbauwerk über das Überbrückungsprovisorium uneingeschränkt befahren werden.

Die letzte Bauphase umfaßt - nach dem Entfernen sowohl der Überbrückungsplatte 17 als auch der Gegenplatte 20 - dann die Montage der neuen Überbrückungsvorrichtung 23, bei der es sich bei dem dargestellten Ausführungsbeispiel um eine "Tensa Flex" Fingerfuge der Anmelderin handelt, einschließlich Montage der Entwässerungsrinne und beidseitiges Verlegen von Abdichtungsfolien. Die Montage und Lagesicherung der beiden Hauptkomponenten der Überbrückungsvorrichtung erfolgt über Schrauben 28, die in die vorstehend erwähnten Gewindehülsen 27 eingeschraubt werden. Abschließend werden die verbleibenden Freiräume der beiden Aussparungen mit einer Belagsergänzung 29 aus Polymerbeton verfüllt. Unmittelbar nach dem Aushärten der Belagsergänzungen 29 ist das Brückenbauwerk uneingeschränkt befahrbar.

## Patentansprüche

1. Verfahren zur Sanierung eines befahrbaren Bauwerks im Bereich einer zwischen einem Widerlager (1) und einem Überbau (2) bestehenden Dehnfuge (3), umfassend die folgenden Schritte:
- Entfernen von bestehender Fahrbahnkonstruktion in den widerlagerseitig und überbauseitig an die zu ersetzende Überbrückungsvorrichtung angrenzenden Bereichen unter Ausbildung von tiefer als die Fahrbahnoberfläche liegenden Aussparungen in Widerlager (1) und Überbau (2), wobei zumindest eine erste der Aussparungen eine im wesentlichen parallel zu der zugeordneten Fahrbahnoberfläche verlaufende Oberfläche aufweist;
- Demontage zumindest der die befahrbare Oberfläche bildenden Komponenten der zu ersetzenden Überbrückungsvorrichtung (8);
- beschädigungsfrei lösbare Montage eines Überbrückungsprovisoriums, welches eine die Dehnfuge (3) überspannende Überbrückungsplatte (17) und eine mit dieser im Bereich einer Fingeranordnung (21) kämmende Gegenplatte (20) umfaßt und dessen Oberfläche im wesentlichen spalt-, sprung- und winkelfrei an die Fahrbahnoberflächen von Widerlager (1) und Überbau (2) benachbart zu der jeweiligen Aussparung anschließt, wobei sich die Überbrückungsplatte (17) im Bereich der Fingeranordnung (21) auf dem Boden der ersten Aussparung abstützt;
- bedarfsweises wiederholtes Entfernen der Überbrückungsplatte (17) für die abschnittsweise Durchführung der vollständigen Demontage der zu ersetzenden Überbrückungsvorrichtung (8) auf einem Niveau unterhalb der Fahrbahnoberfläche sowie ggfs. von Vorbereitungsarbeiten für die Montage einer neuen permanenten Überbrückungsvorrichtung (23) und jeweils anschließendes Wiedermontieren der Überbrückungsplatte (17);
- Entfernen des Überbrückungsprovisoriums und Montage einer permanenten Überbrückungsvorrichtung (23) .

2. Verfahren nach Anspruch 1,
**dadurch gekennzeichnet,**
**daß** zumindest zu der ersten Aussparung zunächst eine tiefer als die Stärke der Fingeranordnung (21) des Überbrückungsprovisoriums ausgeführte Rohaussparung eingebracht wird, wobei anschließend auf die Oberfläche der Rohaussparung eine Schicht (15, 16) Polymerbeton, Vergußmörtel oder dergl. aufgetragen wird, auf dessen Oberfläche die Überbrükkungsplatte (17) im Bereich der Fingeranordnung (21) gleitend aufliegt.

3. Verfahren nach Anspruch 2,
**dadurch gekennzeichnet,**
**daß** die Tiefe der Rohaussparungen der Stärke der angrenzenden Fahrbahnbeläge entspricht.

4. Verfahren nach einem der Ansprüche 1 bis 3,
**dadurch gekennzeichnet,**
**daß** die Komponenten des Überbrückungsprovisoriums mit dem Widerlager (1) bzw. dem Überbau (2) verschraubt sind.

5. Verfahren nach einem der Ansprüche 1 bis 4,
**dadurch gekennzeichnet,**
**daß** eine ergänzende formschlüssige Lagesicherung der Komponenten des Überbrückungsprovisoriums zu dem Widerlager (1) bzw. dem Überbau (2) erfolgt.

6. Verfahren nach einem der Ansprüche 1 bis 5,
**dadurch gekennzeichnet,**
**daß** das Überbrückungsprovisorium aus mehreren in Längsrichtung der Dehnfuge (3) nebeneinander angeordneten Abschnittssegmenten besteht.

7. Verfahren nach einem der Ansprüche 1 bis 6,
**dadurch gekennzeichnet,**
**daß** das Überbrückungsprovisorium asymmetrisch ausgeführt ist und lediglich aus, ggfs. in Fugenlängsrichtung gestückelt, einer Überbrückungsplatte (17) und einer Gegenplatte (20) besteht.

8. Verfahren nach einem der Ansprüche 1 bis 7,
**dadurch gekennzeichnet,**
**daß** die Überbrückungsplatte (17) mittels einer Abspanneinrichtung gegen Abheben gesichert ist.

9. Verfahren nach Anspruch 8,
**dadurch gekennzeichnet,**
**daß** die Abspanneinrichtung in der Dehnfuge (3) an dem Widerlager (1) oder dem Überbau (2) angreift.

10. Verfahren nach einem der Ansprüche 1 bis 9,
**dadurch gekennzeichnet,**
**daß** nach der Montage der permanenten Überbrückungsvorrichtung (23) seitlich an diese anschließende Bereiche des Fahrbahnbelags (7) aus Polymerbeton (26) gegossen werden.

11. Verfahren nach Anspruch 10,
**dadurch gekennzeichnet,**
**daß** beim Gießen der Fahrbahnbelagbereiche aus Polymerbeton (26) Halteabschnitte der Komponenten der permanenten Überbrückungsvorrichtung (23) eingegossen werden.

12. Verfahren nach einem der Ansprüche 1 bis 11,
**dadurch gekennzeichnet,**
**daß** als zu ersetzende Überbrückungsvorrichtung (8) ein Lamellen-Fahrbahnübergang demontiert wird, wobei sowohl widerlagerseitig als auch überbauseitig in die Fahrbahnkonstruktion jeweils zwei Ausbruchschnitte (13, 14) eingebracht werden, wobei die beiden äußeren Ausbruchschnitte (13) sich in der Tiefe im wesentlichen über die Stärke des Fahrbahnbelags (5) erstrecken, während die beiden inneren Ausbruchschnitte (14) bis unter die Unterkante der Traversenkästen (10) reichen.

13. Verfahren nach einem der Ansprüche 1 bis 12,
**dadurch gekennzeichnet,**
**daß** als neue Überbrückungsvorrichtung ein schnell versetzbarer Fahrbahnübergang montiert wird.

14. Verfahren nach einem der Ansprüche 1 bis 13,
**dadurch gekennzeichnet,**
**daß** die Sperrzeiten bei demontierter Überbrückungsplatte (17) sich auf verkehrsarme Nacht- und/oder Wochenendzeiten beschränken.

## Claims

1. Method of redeveloping an accessible building in the area of an expansion joint (3) present between an abutment (1) and a superstructure (2) comprising the following steps:
- removal of the existing roadway structure in the areas on the abutment side and superstructure side adjoining the bridging device forming recesses in the abutment (1) and superstructure (2) deeper than the roadway surface, whereby at least a first of the recesses has a surface running essentially in parallel the corresponding roadway surface;
- dismantling of at least the components of the bridging device (8) to be replaced forming the accessible surfaces;
- damage-free detachable assembly of a temporary bridging device, comprising a bridging plate (17) bridging the expansion joint (3) and a counter plate (20) in meshing contact therewith in the area of a finger arrangement (21), the surface essentially gap, jerk and angle-free adjacent to the roadway surfaces of the abutment (1) and superstructure (2) adjoins the relevant recess, whereby the bridging plate (17) is supported in the area of the finger arrangement (21) on the base of the first recess;
- if necessary, repeated removal of the bridging plate (17) for the section by section implementation of complete dismantling of bridging device (8) to be replaced at a level below the roadway surface, as well as, if necessary, preparatory work for assembling a new permanent bridging device (23) and subsequent reassembly of the bridging plate (17);
- removal of the temporary bridging device and assembly of a permanent bridging device (23).

2. Method according to claim 1
**characterised in that**
on the first recess a raw recess is initially introduced deeper than the thickness of the finger arrangement (21) of the provisional bridging device, whereby a layer (15, 16) of polymer concrete, grout or suchlike is then applied to the surface of the raw recess, on the surface of which the bridging plate (17) rests in a sliding manner in the area of the finger arrangement (21).

3. Method according to claim 2
**characterised in that**
the depth of the raw recess corresponds to the thickness of the adjacent roadway coverings.

4. Method according to any one of claims 1 to 3
**characterised in that**
the components of the temporary bridging device are screw-connected to the abutment (1) and/or the superstructure (2).

5. Method according to any one of claims 1 to 4
**characterised in that**
supplementary positive position securing of the components of the temporary bridging device with regard to the abutment (1) and/or the superstructure (2) takes place.

6. Method according to any one of claims 1 to 5
**characterised in that**
the temporary bridging device comprises many section segments arranged next to each other in the longitudinal direction of the expansion joint (3).

7. Method according to any one of claims 1 to 6
**characterised in that**
the temporary bridging device is asymmetrically designed and only comprises a bridging plate (17) and a counter plate (20) possibly pieced together in the longitudinal direction of the joint.

8. Method according to any one of claims 1 to 7
**characterised in that**
the bridging plate (17) is secured against lifting by a tensioning device.

9. Method according to claim 8
**characterised in that**
the tensioning device is in contact in the expansion joint (3) with the abutment (1) or the superstructure (2).

10. Method according to any one of claims 1 to 9
**characterised in that**
after assembly of the permanent bridging device (23) laterally adjoining areas of the roadway surface (7) are poured of polymer concrete (26).

11. Method according to claim 10
**characterised in that**
when pouring the roadway surface areas of polymer concrete (26) holding sections for the components of the permanent bridging device (23) are cast.

12. Method according to any one of claims 1 to 11
**characterised in that**
as a bridging device to be replaced (8) a lamella roadway transition is dismantled, whereby both on the abutment side and superstructure side two break-out sections (13, 14) are incorporated whereby the two outer break-out sections (13) essentially extend in depth over the thickness of the roadway covering (5), whereby the two inner break-out sections (14) extend to the lower edge of the traverse boxes (10).

13. Method according to any one of claims 1 to 12
**characterised in that**
as a new bridging device a rapidly relocatable roadway transition piece is assembled.

14. Method according to any one of claims 1 to 13
**characterised in that**
the closing times when the bridging plate (17) is removed are restricted to low-traffic night and/or weekend periods.

## Revendications

1. Procédé de rénovation d'un ouvrage praticable dans la zone d'un joint de dilatation (3) situé entre un aboutement (1) et une superstructure (2) comportant les étapes suivantes :
- retrait d'une structure existante de voie de circulation dans les zones côté aboutement et côté superstructure adjacentes au dispositif de chevauchement à remplacer, en formant dans l'aboutement (1) et dans la superstructure (2) des évidements situés plus bas que la surface de la voie de circulation, au moins un premier des évidements présentant une surface s'étendant sensiblement à la parallèle de la surface associée de la voie de circulation ;
- démontage d'au moins les composants formant la surface praticable du dispositif de chevauchement (8) à remplacer ;
- montage amovible non destructeur d'un système de chevauchement provisoire, comprenant une plaque de chevauchement (17) recouvrant le joint de dilatation (3) et une contre-plaque (20) s'engrenant dans cette dernière dans la zone d'un assemblage de doigts (21) et raccordant la surface de ce dernier sensiblement sans interstice, sans crevasse et sans angle sur les surfaces des voies de circulation de l'aboutement (1) et de la superstructure (2) dans le voisinage de l'évidement concerné, la plaque de chevauchement (17) s'appuyant dans la zone de l'assemblage de doigts (21) sur le fond du premier évidement ;
- si besoin est, retrait répété de la plaque de chevauchement (17) pour la réalisation par étapes du démontage complet du dispositif de chevauchement à remplacer (8) sur un niveau en dessous de la surface de la voie de circulation, ainsi que le cas échéant d'ouvrages de préparation pour le montage d'un nouveau dispositif de chevauchement permanent (23) et chaque fois remontage consécutif de la plaque de chevauchement (17) ;
- retrait du dispositif provisoire de chevauchement et montage d'un dispositif de chevauchement permanent (23).

2. Procédé selon la revendication 1,
**caractérisé en ce que**,
**en ce qu'**on ménage d'abord un évidement grossier réalisé à plus grande profondeur que l'épaisseur de l'assemblage de doigts (21) du dispositif provisoire de chevauchement, en appliquant ensuite sur la surface de l'évidement grossier une couche (15, 16) de béton polymère, de mortier de scellement ou similaire, sur la surface duquel la plaque de chevauchement (17) s'appuie en coulissant dans la zone de l'assemblage de doigts (21).

3. Procédé selon la revendication 2,
**caractérisé en ce que**,
la profondeur des évidements grossiers correspond à l'épaisseur des revêtements adjacents de la voie de circulation.

4. Procédé selon l'une quelconque des revendications 1 à 3,
**caractérisé en ce que**
les composants du dispositif provisoire de chevauchement sont boulonnés sur l'aboutement (1) respectivement sur la superstructure (2).

5. Procédé selon l'une quelconque des revendications 1 à 4,
**caractérisé en ce que**,
on procède à un blocage supplémentaire par complémentarité de forme des composants du dispositif de chevauchement par rapport à l'aboutement (1), respectivement à la superstructure (2).

6. Procédé selon l'une quelconque des revendications 1 à 5,
**caractérisé en ce que**,
le dispositif provisoire de chevauchement consiste dans des segments de tronçons disposés côte à côte en direction longitudinale du joint de dilatation (3).

7. Procédé selon l'une quelconque des revendications 1 à 6,
**caractérisé en ce que**,
le dispositif provisoire de chevauchement est réalisé en version asymétrique et consiste uniquement dans une plaque de chevauchement (17) et dans une contre-plaque (20) morcelées le cas échéant en direction longitudinale du joint.

8. Procédé selon l'une quelconque des revendications 1 à 7,
**caractérisé en ce que**,
la plaque de chevauchement (17) est sécurisée contre un soulèvement au moyen d'un dispositif tendeur.

9. Procédé selon la revendication 8,
**caractérisé en ce que**,
le dispositif tendeur s'engage dans le joint de dilatation (3) sur l'aboutement (1) ou sur la superstructure (2).

10. Procédé selon l'une quelconque des revendications 1 à 9,
**caractérisé en ce que**,
après le montage du dispositif de chevauchement permanent (23), on coule latéralement de ce dernier des zones adjacentes du revêtement de la voie de circulation (7) en béton polymère (26).

11. Procédé selon la revendication 10,
**caractérisé en ce que**,
lors du coulage des zones de revêtement de la voie de circulation en béton polymère (26) on coule des tronçons de retenue des composants du dispositif de chevauchement permanent (23).

12. Procédé selon l'une quelconque des revendications 1 à 11,
**caractérisé en ce que**,
en tant que dispositif de chevauchement (8) à remplacer, on démonte un passage de voie de circulation en lamelles, en introduisant aussi bien côté aboutement que côté superstructure dans la structure de la voie de circulation chaque fois deux sections de percement (13, 14), les deux sections de percement extérieures (13) s'étendant sensiblement dans la profondeur sur l'épaisseur du revêtement de la voie de circulation (5), alors que les deux sections de percement intérieures (14) arrivent jusqu'en dessous de l'arête inférieur des caissons de traverses (10).

13. Procédé selon l'une quelconque des revendications 1 à 12,
**caractérisé en ce que**,
on monte en tant que nouveau dispositif de chevauchement un passage de voie de circulation rapidement déplaçable.

14. Procédé selon l'une quelconque des revendications 1 à 13,
**caractérisé en ce que**,
les temps de blocage lorsque la plaque de chevauchement (17) est démontée se limitent aux périodes nocturnes ou de week-end à faible circulation.
